# EUROPÄISCHE PATENTSCHRIFT

(11) **EP 2 309 605 B1**
(45) Veröffentlichungstag und Bekanntmachung des Hinweises auf die Patenterteilung: **02.03.2016**
(21) Anmeldenummer: 10013431.1
(22) Anmeldetag: 07.10.2010
(51) Int. Cl.: H01R 13/66, H01R 24/52, H01R 13/24, H01R 13/74

(54) **Steckdose für Telekommunikationsnetze**
Connector for telecommunications networks
Prise pour réseaux de télécommunication

(30) Priorität: 07.10.2009 ES 200901964
(43) Veröffentlichungstag der Anmeldung: 13.04.2011
(73) Patentinhaber: TELEVES, S.A., 15706 Santiago de Compostela (ES)
(72) Erfinder: Lago Rama, Manuel, 15706 Santiago de Compostela (ES)
(74) Vertreter: Dosterschill, Peter

(56) Entgegenhaltungen:
- EP-A1- 0 807 995
- WO-A1-98/43323
- ES-A1- 2 233 198

## Beschreibung

Die vorliegende Erfindung betrifft eine Steckdose für Koaxialkabel in Telekommunikationsnetzen, insbesondere Gemeinschaftantennenanlagen, nach dem Oberbegriff des Anspruchs 1.

Zur Zeit befinden sich auf dem Markt eine große Anzahl von Benutzersteckdosen zur Verbindung mit Koaxialkabeln in Telekommunikationsnetzen, insbesondere in MATV/SMATV-Netzen.

Aus EP 0807 995 A1 ist eine Vorrichtung zur Befestigung eines Koaxialkabels an einer Schaltungsplatine bekannt. Das Koaxialkabel ist in einem Körper angeordnet, wobei der Körper in ein Befestigungsmittel eingeführt wird, das zum einen in seinem unteren Bereich eine Öffnung zu der Schaltungsplatine aufweist und das zum anderen Seitenwände mit je einer Öffnung aufweist, in die Rastmittel, die seitlich im Körper angeordnet sind, einzuführen sind.

Aus WO 98/43323 A1 ist eine Koaxialverbindungsanordnung bekannt, wobei ein erstes Koaxialverbindungselement auf einer ersten Leiterplatte und ein zweites Koaxialverbindungselement auf einer zweiten Leiterplatte angeordnet ist. Ein Mitteleiter des ersten Koaxialverbindungselements ist gegen einen Mittelleiter des zweiten Koaxialverbindungselements elastisch vorgespannt.

Das spanische Patent P200302709 offenbart ein Verbindungssystem für ein Koaxialkabel, das in einem Gehäuse angeordnet ist. Dieses Verbindungssystem stellt eine Benutzersteckdose für Telekommunikationsnetze dar. In der Steckdose stellen Lamellen eine galvanische Verbindung zu einer Schaltungsplatine einer elektronischen Schaltung her.

Dies führt zu Verbindungsproblemen, wenn Lötungen schlecht ausgeführt sind oder wenn sich Risse in Lötstellen bilden.

Ausgehend von diesem Stand der Technik liegt der Erfindung die Aufgabe zugrunde, eine Steckdose der eingangs genannten Art zu schaffen, in der Verbindungen zwischen den Leitern eines Koaxialkabels und einer elektronischen Schaltung ohne Lötung hergestellt wird.

Diese Aufgabe wird mittels einer Steckdose gemäß Anspruch 1 gelöst.

Die Erfindung zeichnet sich durch eine Vielzahl von Vorteilen aus.

Bei einem Ausführungsbeispiel gemäß der Erfindung besteht die Steckdose aus einem Chassis mit einem Verbindungsanschlusselement, einem Deckel, einer elektronischen Schaltung, ersten Verbindungselementen und zweiten Verbindungselementen. Die elektronische Schaltung mit den ersten Verbindungselementen ist auf einer Schaltungsplatine angeordnet, wobei die ersten und die zweiten Verbindungselemente durch galvanische Verbindungen miteinander verbunden sind. Die ersten Verbindungselemente sind als flächige Bereiche auf der Schaltungsplatine ausgebildet; die galvanischen Verbindungen der ersten Verbindungselemente mit den zweiten Verbindungselementen werden durch Druck bei dem Aufsetzen des Deckels der Steckdose auf das Chassis hergestellt.
Ein Verlöten der ersten mit den zweiten Verbindungselementen erübrigt sich, so dass Verbindungsprobleme aufgrund schlechter Lötqualität oder aufgrund von Rissen in den Lötstellen vermieden werden. Weiterhin wird mangels Lötens der Prozess der Herstellung der Steckdosen vereinfacht.

Eine weitere vorteilhafte Ausführungsform der erfindungsgemäßen Steckdose ist dadurch gekennzeichnet, dass die ersten Verbindungselemente und elektronische Komponenten der Schaltung auf derselben Seite der Schaltungsplatine angeordnet sind.
Damit werden die Wege zwischen den ersten Verbindungselementen und den elektronischen Komponenten der Schaltung - gegenüber einer Anordnung der Komponenten auf der anderen Seite der Schaltungsplatine - verkürzt und damit verbessert.

Eine weitere vorteilhafte Ausführungsform der erfindungsmäßen Steckdose ist dadurch gekennzeichnet, dass die zweiten Verbindungselemente gleiche oder unterschiedliche Formen aufweisen; insbesondere sind die zweiten Verbindungselemente als gebosene Lamellen ausgebildet oder sie sind rohr-oder zylinderförmig ausgeformt. Dies ermöglicht eine flexible Auswahl der Steckdosenkomponenten.

Zum weiteren Verständnis der Erfindung wird nun beispielhaft die erfindungsgemäße Steckdose anhand der Zeichnung beschrieben.

Es zeigt
- Figur 1: eine Benutzersteckdose für Telekommunikationsnetze gemäß der Erfindung;
- Figur 2: Verbindungselemente der Benutzersteckdose gemäß der Erfindung;
- Figur 3: einen Bereich der Steckdose gemäß der Erfindung; in dem die Verbindung zwischen den Verbindungselementen erfolgt;
- Figur 4: einen ersten Aspekt der Verbindung der zweiten Verbindungselemente der Steckdose gemäß der Erfindung mit Koaxialkabeln (Eingang, Ausgang), und
- Figur 5: einen zweiten Aspekt der Verbindung der zweiten Verbindungselemente der Steckdose gemäß der Erfindung mit den Verbindern der (Eingang- bzw. Ausgang-)Koaxialkabel.

Wie in Figur 1 dargestellt, besteht die erfindungsgemäße Steckdose für Koaxialkabel aus einem Chassis (Trägerelement) 1, in dem wenigstens ein Verbindungsanschlusselement 7, eine elektronische Schaltung 3 mit einer Schaltungsplatine 5, einem isolierenden Träger 6 und einer Abdeckung (Deckel, Verschluss) 8 angeordnet sind.

Die elektronische Schaltung 3 ist auf einer Platine 5 mit einer gedruckten Schaltung angeordnet, auf der mehrere elektronische Komponenten der Schaltung angeordnet sind. Diese elektronische Schaltung 3 umfasst erste Verbindungselemente 31, die als flächige Bereichen aus leitendem Material auf der Platine der gedruckten Schaltung ausgebildet sind.

Wie in Figur 1 weiter dargestellt ist, besteht der isolierende Träger 6 aus einem Basisteil 61 und einer Kappe (Kopf, Behälter) 62, wobei beide aus isolierenden Material, beispielsweise aus Kunststoff, bestehen. Die Kappe 62 schließt sich über einen Teil des Basisteils 61 und bildet damit einen geschlossenen Bereich. In dem isolierenden Träger 6 sind die zweiten Verbindungselemente 21 integriert; der isolierende Träger6 ist aus dem Chassis 1 herausziehbar ausgebildet..

Figur 2 zeigt zwei mögliche Beispiele der zweiten Verbindungselemente. In einem ersten Beispiel (links in Figur 2) ist das zweite Verbindungselement 211 rohrförmig bzw. zylinderförmig ausgebildet und in einem zweiten Beispiel (rechts in Figur 2) hat das zweite Verbindungselement 211 die Form einer gebogenen Lamelle.

Bei beiden Beispielen verlängern sich die zweiten Verbindungselemente 21 in eine leitende Lamelle 4 (in Form eines Zylinders bzw. eines Streifens).

Figur 3 zeigt den isolierenden Träger 6, in dem die zweiten Verbindungselemente 21 integriert sind. Wie in dieser Figur dargestellt ist, ragt jedes der zweiten Verbindungselemente 21 mittels seiner leitenden Lamelle 4 aus dem isolierenden Träger 6, und zwar auf der Seite (links in Figur 3), die der Platine 5 der elektronischen Schaltung 3 zugewandt ist; auf dieser Seite der Platine 5 befinden sich die zuvor beschriebenen flächigen Bereiche leitenden Materials, die die ersten Verbindungselemente 31 darstellen.

Die galvanische Verbindung wird durch den Druck hergestellt, den die leitenden Lamellen 4 der zweiten Verbindungselemente 21 auf die ersten Verbindungselemente 31 ausüben, sobald der Deckel 8 auf das Chassis 1 (Figur 1) aufgesetzt wird und damit die Benutzersteckdose verschlossen wird.

Die zweiten Verbindungselemente 21 stellen - außer der Verbindung mit den ersten Verbindungselementen 31 der Platine 5 der elektronischen Schaltung 3 mittels der leitenden Lamelle 4, wie beschrieben - eine Verbindung mit den Koaxialkabeln 9 her, siehe auch Figur 1

Figur 4 zeigt, wie die Verbindung zwischen den Koaxialkabeln 9 und den zweiten Verbindungselemente 21, insbesondere den zweiten Verbindungselementen 212 in Form der gebogenen Lamelle, hergestellt wird.
Die Basis 61 des isolierenden Trägers weist zweite (z.B. halbkreisförmige) versenkte Öffnungen 611 auf, die entsprechend angepassten zweiten z.B. halbkreisförmigen) versenkten Öffnungen 612 der Kappe 62 des isolierenden einen isolierenden Einführungskanal 12 bilden. In diesen Kanal 12 wird der Innenleiter 91 des Koaxialkabels 9 eingeführt, das einen Kontakt herstellt mit den zweiten Verbindungselementen 212, die innerhalb des Bereichs angeordnet sind, der durch die Basis 61 und die Kappe 62 des isolierenden Trägers 6 gebildet ist. Damit wird ein galvanischer Kontakt mit den zweiten Verbindungselementen 21 und den Innenleitern 91 der Koaxialkabel 9 gebildet.

Figur 5 zeigt, wie die zweiten Verbindungselemente 211 in Rohrform mit den Verbindungsanschlusselementen 7 Verbinder 71 bilden, in denen die Endverbindungsstücke 912 der Koaxialkabel 9 eingeführt und damit verbunden werden.

Vorstehend wurde beispielhaft eine Benutzersteckdose beschrieben, die bis zu zwei Verbindungen (Eingang, Ausgang) mit zwei Koaxialkabeln der MATV/ SMAT-Netze ermöglicht, beispielsweise für eine Fernseh-Verbindung und eine Radio-Verbindung. Die Erfindung ermöglicht generell "n" Verbindungen.

### Bezugszeichen

- 1.-: Chassis, Trägersystem
- 21.-: Zweites Verbindungselement
- 211.-: Zweites Verbindungselement in Rohrform
- 212: Zweites Verbindungselement in Form gebogener Leiterbahn
- 3.-: Elektronische Schaltung
- 31: Erstes Verbindungselement
- 4.-: Leitende Lamelle,
- 5.-: Platine für gedruckte Schaltung
- 6.-: Isolierender Träger
- 61.-: Basis/Basisteil des isolierenden Trägers
- 611: Versenkte halbkreisförmige Öffnung
- 62: Kappe, Kopf, Behälter
- 621: Versenkte halbkreisförmige Öffnung
- 7.-: Verbindungsanschlusselement, Verbindungsstift, Verbindungsstecker
- 71: Verbinder, Buchse; Stecker
- 8.-: Verschlussdeckel
- 9.-: Koaxialkabel
- 91: Innenleiter des Koaxialkabels
- 12: Isolationskanal

## Patentansprüche

1. Steckdose für Koaxialkabel in Telekommunikationsnetzen, insbesondere Gemeinschaftsantennenanlagen, bestehend aus einem Chassis (1) mit mindestens einem Verbindungsanschlusselement (7), einem Deckel (8), einer elektronischen Schaltung (3) und ersten Verbindungselementen (31) und mit zweiten Verbindungselementen (21), wobei die elektronische Schaltung (3) mit den ersten Verbindungselementen (31) auf einer Schaltungsplatine (5) angeordnet ist, und wobei die ersten und die zweiten Verbindungselemente (31, 21) durch galvanische Verbindungen miteinander verbunden sind, die Leitende Lamellen (4) aufweisen,
**dadurch gekennzeichnet,**
**dass** die ersten Verbindungselemente (31) als flächige Bereiche auf der Schaltungsplatine (5) ausgebildet sind, und dass die galvanischen Verbindungen der ersten Verbindungselemente (31) mit den zweiten Verbindungselementen (21) durch Druck bei dem Aufsetzen des Deckels (8) der Steckdose auf das Chassis (1) hergestellt werden, wobei die Lamellen (4) Druck auf die ersten Verbindungselemente (31) ansüben.

2. Steckdose nach Anspruch 2, **dadurch gekennzeichnet, dass** die ersten Verbindungselemente (31) und elektronische Komponenten der Schaltung (3) auf derselben Seite der Schattungsplatine (5) angeordnet sind.

3. Steckdose nach einem der vorstehenden Ansprüche, **dadurch gekennzeichnet, dass** die zweiten Verbindungselemente (21) gleiche oder unterschiedliche Formen aufweisen.

4. Steckdose nach einem der vorstehenden Ansprüche, **dadurch gekennzeichnet, dass** die zweiten Verbindungselemente (21) als gebogene Lamellen (4) ausgebildet sind oder rohr- oder zylinderförmig ausgeformt sind.

## Claims

1. Plug socket for coaxial cables in telecommunications networks, in particular community antenna systems, consisting of a chassis (1) comprising at least one connection terminal element (7), a cover (8), an electronic circuit (3) and first connection elements (31) and comprising second connection elements (21), the electronic circuit (3) being arranged on a circuit board (5) along with the first connection elements (31), and the first and the second connection elements (31, 21) being interconnected by galvanic connections comprising conductive lamellae (4),
**characterised in that**
the first connection elements (31) are formed as planar regions on the circuit board (5), and **in that** the galvanic connections of the first connection elements (31) to the second connection elements (21) are produced by pressure when the cover (8) of the plug socket is placed on the chassis (1), the lamellae (4) exerting pressure on the first connection elements (31).

2. Plug socket according to claim 2, **characterised in that** the first connection elements (31) and electronic components of the circuit (3) are arranged on the same side of the circuit board (5).

3. Plug socket according to either of the preceding claims, **characterised in that** the second connection elements (21) are of identical or different shapes.

4. Plug socket according to any of the preceding claims, **characterised in that** the second connection elements (21) are formed as curved lamellae (4) or shaped in a tubular or cylindrical shape.

## Revendications

1. Prise pour câble coaxial dans des réseaux de télécommunication, en particulier des systèmes d'antenne collectifs, constituée d'un châssis (1) avec au moins un élément de borne de raccordement (7), un couvercle (8), un circuit électronique (3) et des premiers éléments de liaison (31) et avec des seconds éléments de liaison (21), le circuit électronique (3) étant disposé avec les premiers éléments de liaison (31) sur une carte de circuit (5), et les premiers et seconds éléments de liaison (31, 21) étant reliés entre eux par des liaisons galvaniques qui présentent des lamelles (4) conductrices,
**caractérisée en ce que**
les premiers éléments de liaison (31) sont réalisés sous forme de zones plates sur la carte de circuit (5), et que les liaisons galvaniques des premiers éléments de liaison (31) avec les seconds éléments de liaison (21) sont produits par pression lors de la pose du couvercle (8) de la prise sur le châssis (1), les lamelles (4) exerçant une pression sur les premiers éléments de liaison (31).

2. Prise selon la revendication 2, **caractérisée en ce que** les premiers éléments de liaison (31) et des composants électroniques du circuit (3) sont disposés sur le même côté de la carte de circuit (5).

3. Prise selon l'une des revendications précédentes, **caractérisée en ce que** les seconds éléments de liaison (21) présentent des formes identiques ou différentes.

4. Prise selon l'une des revendications précédentes, **caractérisée en ce que** les seconds éléments de liaison (21) sont réalisés sous la forme de lamelles incurvées (4) ou sont de forme tubulaire ou cylindrique.
